# DEMANDE DE BREVET EUROPEEN

(11) **EP 0 125 998 A2**
(43) Date de publication de la demande: **21.11.1984**
(21) Numéro de dépôt: 84400955.5
(22) Date de dépôt: 10.05.1984
(51) Int. Cl.: E06B 5/10, E05B 15/02

(54) **Porte métallique blindée**

(30) Priorité: 10.05.1983 FR 8307786; 09.05.1984 FR 8407135
(71) Demandeur: Jousselme, Claude André, F-75007 Paris (FR)
(72) Inventeur: Jousselme, Claude André, F-75007 Paris (FR)
(74) Mandataire: Letheule, Jacqueline (FR)

(57) **Abrégé**

L'invention concerne une porte métallique blindée dont les dimensions (hauteur, largeur, épaisseur) sont toutes réglables pour s'adapter à une huisserie existante de dimensions données.

A cet égard, chaque vantail comprend deux panneaux parallèles (1, 2) percés de trous (77), des profilés de bordure en U qui sont chacun constitués de deux profilés en L (67, 68) assemblés de manière à ce que l'écartement entre leurs deux membrures parallèles (21, 22) soit réglable, les profilés en U étant eux-mêmes montés de façon réglable sur les panneaux à l'aide de fentes (22), de trous (77) et d'ensembles boulons/écrous (75, 76, 78, 79) à moyens de blocage. Des entretoises sont en outre prévues pour maintenir un écartement constant approprié entre les panneaux, et la serrurerie est adaptée pour permettre de faire varier les dites dimensions.

Application à la réalisation de portes blindées pouvant être posées par le non-spécialiste.

## Description

La présente invention concerne d'une façon générale les portes métalliques blindées, à un ou deux vantaux, et plus particulièrement des portes métalliques blindées agencées pour être adaptées en dimensions à des huisseries quelconques préexistantes.

Lorsque l'on souhaite renforcer une porte, par exemple la porte palière d'un appartement ou analogue, à des fins de protection contre les effractions, plusieurs solutions sont actuellement connues. On peut tout d'abord renforcer la porte palière en surface,en vissant sur celle-ci des tôles plus ou moins épaisses, dites de blindage, et/ou modifier ou compléter tout ou partie de la serrurerie de la porte. Cette solution, si elle est simple, offre néanmoins une protection limitée contre les effractions.

On peut également remplacer intégralement la porte et son huisserie par des ensembles connus dits 'blocs-portes", qui sont d'un coût élevé et dont la mise en place est longue et nécessite d'importants travaux qui doivent impérativement être exécutés par un spécialiste.

La présente invention vise à pallier les inconvénients des solutions de l'art antérieur et à proposer une porte métallique blindée qui offre une protection excellente, qui soit facile à monter pour le non-spécialiste, et dont les dimensions puissent être aisément adaptées à celles d'une huisserie existante.

A cet effet, la présente invention concerne un vantail de porte métallique blindée, du type dont les dimensions sont réglables pour s'adapter à une huisserie pré-existante de dimensions données, caractérisée en ce qu'elle comprend, en combinaison :
- deux panneaux parallèles percés d'une pluralité de trous et donnant respectivement sur l'intérieur et sur l'extérieur d'un local dont l'issue est à protéger;
- au moins un profilé de réglage de section générale en form de U, et dont les membrures latérales constituent des plaques de réglage agencées pour être respectivement fixées sur les bords desdits panneaux; et
- des moyens de réglage de position et de fixation des profilés sur les panneaux comprenant une pluralité de fentes ménagées dans les plaques de réglage, une pluralité de trous associés ménagés dans les plaques de réglage, et des ensembles de fixation à boulons, êcrous et rondelles de blocage traversant les trous et les fentes, pour ainsi régler le degré de débordement de chaque profilé par rapport aux panneaux, et donc la hauteur et/ou la largeur du vantail.

L'invention sera mieux comprise à la lecture de la description suivante de formes de réalisation préférées d'une porte métallique blindée selon l'invention, donnée à titre d'exemple et faite en référence aux dessins annexés, sur lesquels t
- la figure 1 est une vue en perspective d'une porte blindée à un vantail selon l'invention,
- la figure 2 est une vue en perspective partiellement éclatée d'une porte blindée à deux vantaux selon l'invention,
- la figure 3 est une vue de détail en perspective illustrant la structure interne d'un vantail de porte blindée selon l'invention,
- la figure 4 est une vue de détail en perspective éclatée illustrant la structure d'enveloppe d'un vantail de porte blindée selon l'invention, avec une partie de l'huis- série associée,
- la figure 5 est une autre vue en perspective du vantail des figures 3 et 4 partiellement assemblé,
- la figure 6 est une vue de détail en perspective d'un moyen d'assemblage réglable de la porte de l'invention,
- la figure 7 est une vue en coupe du moyen d'assemblage de la figure 6,
- la figure 8 est une vue en perspective d'un élément à assemblage réglable de la porte blindée selon l'invention,
- la figure 9 est une vue en perspective arrachée illustrant le montage d'une serrure sur la porte de l'invention,
- la figure 10 est une vue en coupe du montage de la figure 9,
- la figure 11 est une vue en perspective illustrant le montage d'un élément de la structure interne d'un vantail de la porte blindée selon l'invention,
- la figure 12 est une vue en perspective d'un élément de serrurerie adaptable du vantail dormant ou de l 'huisserie de la porte blindée selon l'invention,
- la figure 13 est une vue de détail de l'élément de la figure 12,
- la figure 14 est une vue en perspective d'un élément de serrurerie destiné à être monté sur l'élément des figures 12 et 13,
- la figure 15 est une vue en coupe illustrant la fixation de l'élément de la figure 12 sur une huisserie de porte,
- la figure 16 est une vue en perspective éclatée illustrant la structure d'enveloppe d'une seconde forme de réalisation de la porte blindée de l'invention, d'épaisseur réglable, et
- la figure 17 est une vue en coupe partielle de la structure de la figure 16.

Tout d'abord en référence à la figure 1, une porte métallique blindée à un vantail comprend deux panneaux verticaux parallèles 1, 2 séparés d'une distance prédéterminée, comme on le verra par la suite. Les panneaux 1 et 2 sont la présente forme de réalisation constitués d'une tôle d'acier d'épaisseur appropriée.

A la périphérie supérieure et adjacente de l'huisserie, à droite sur la figure 1 sont ménagés dans le panneau 1, au fond de cavités 6 (voir figure 6) formées par exemple par emboutissage, une pluralité de trous 4. De la même manière, des trous 7 (voir figure 6) sont ménagés dans le panneau 2 au fond de cavités similaires 8, chaque trou 4 étant aligné avec un trou 7.

En outre, des trous 3 sont ménagés dans la tôle 1 en étant régulièrement espacés selon un réseau de lignes horizontales et verticales, comme le montre la figure 1.

Les trous 3 sont également ménagés dans des cavités associées 5. De même, des trous 9 formés dans le fond de cavités 10 sont ménagés dans le panneau 2 dans des emplacements correspondant à ceux des trous 7 (voir figure 11).

En référence aux figures 3 et 11, le ou chaque vantail de la porte blindée selon la présente forme de réalisation comporte, entre les panneaux 1 et 2, une armature constituée d'une pluralité de fers 11 de section en forme de U. Les deux membrures parallèles de chaque fer 11 présentent respectivement une pluralité de trous 12, 13 respectivement alignés avec les trous 3, 9 des panneaux 1 et 2. Le panneau 2 est fixé aux fers d'armature 11 à l'aide de boulons indémontables 14 à tête lisse et comportant entre la tête et la tige une collerette excentrée associés à des écrous 15 et des rondelles dites "étoilées" 16. Le panneau 1 est fixé aux fers 11 au moyen de vis auto taraudeuses 17 et de rondelles étoilées 18, les deux panneaux 1 et 2 étant ainsi rendus solidaires,et ce de manière indémontable du c8té du panneau 2, situé à l'extérieur.

Comme le montre la figure 3, des panneaux tels que de laine de roche 19 d'épaisseur appropriée,présentant des qualités d'isolation thermique et acoustique bien connues,sont insérés entre les panneaux 1 et 2 aux endroits laissés libres par les fers d'armature 11.

La porte blindée selon l'invention comporte en outre,tenant lieu d'enveloppe latérale du ou de chaque vantail dans sa région adjacente à l'huisserie, un profilé 20 de réglage de largeur (voir figures 4 à 8) dont la section présente globalement la forme d'un U, et dont deux plaques de réglage unitaires 21, définissant des prolongements des branches du U s'étendent légèrement en retrait par rapport auxdites branches.

Dans chaque plaque de réglage 21 est ménagée une pluralité de fentes de réglage 22 s'étendant perpendiculairement à l'axe longitudinal du profilé 20, au nombre de trois dans chaque plaque, dans la présente forme de réalisation. Comme le montrent en particulier les figures 6 et 7, chaque fente 22 est respectivement alignée avec une autre fente 22 de la plaque de réglage 21 ainsi qu'avec des trous 4, 7 respectifs des panneaux 1 et 2. L'ensemble est maintenu rigidement fixe, avec un débordement approprié du profilé 20 à partir des bords des panneaux 1 et 2 en fonction de la largeur de l'huisserie asso - ciée, au moyen de boulons 23 comportant une tête lisse, une collerette excentrée et une tige creuse à taraudage interne associés à des vis 24 et des rondelles en étoile 25.

La téte lisse de chaque boulon 23 se trouve du c8té du panneau 2, pour ainsi rendre l'ensemble indémontable de l'extérieur.

Sur le profilé 20 sont fixées,par exemple par soudage électrique, trois éléments de paumelle femelle 26, à roulement à bille, régulièrement espacés.

Comme le montre la figure 8, des raidisseurs on cloisons de renforcement 55 sont fixés, par exemple par sondage, entre les deux plaques de réglage 21 de chaque profil 20,afin d'éviter leur écrasement lors du serrage des vis 24 dans les boulons 23.

Sur la cornière d'huisserie 27 associée au bord du vantail comportant le profilé 20, sont fixés, par exemple par soudage électrique, les éléments de paumelle mâle 29 respectivement associés aux éléments femelle 26.

En référence aux figures 4 et 6 ,sur la partie du profilé 20 définissant la tranche du vantail sont fixées de façon appropriée une série de protubérances ou goujons de sureté 64 agencés, lorsque le vantails est fermé, pour s'engager dans des trous (non visibles) prévus dans la cornière et ainsi renforcer les paumelles 26, 29 notamment en cas de tentative d'effraction.

En référence aux figures 1, 2 et 4, le ou chaque vantail de la porte blindée comporte en outre un second profilé de réglage de hauteur 30, qui comprend, de manière analogue, deux plaques de réglages en prolongement 31 agencées pour être insérées entre les panneaux 1, 2, et qui permet d'adapter facilement la hauteur de la porte à celle de l'huisserie.

Comme le montre la figure 1, des découpes 33 sont ménagées dans les plaques de réglage 21 et 31 des profilés 20,30 pour éviter leur interférence mutuelle dans l'angle du vantail où ils se rejoignent.

En référence particulière à la figure 4, un embout 32 de forme et de dimensions appropriées est prévu à l'extrémité du profilé 30 opposée au profilé 20, afin d'obturer le vide latéral laissé par ladite extrémité du profil 30.

Bien entendu,les profilés de réglage 20 et 30 seront coupés, par exemple à la scie à métaux, pour s'adapter aux dimensions de hauteur et de largeur de la porte.

La fixation des panneaux 1 et 2 et des profilés 20 et 30 est renforcée en ménageant tout d'abord dans les plaques de réglage 21, 31, des trous alignés avec les trous 4 (figures 4 et 6) du panneau 1, lesdits trous 4 tenant lieu de guides par exemple d'un foret de perçage. Des moyens de fixation à boulons à tête plate et tige creuse 23, vis 24 et rondelles 25 traversant ces trous complètent la fixation.

En référence aux figures 1, 2, 9 et 10, une serrure conventionnelle comprenant une serrure centrale 34 et deux verrous 35 et 36 est fixée sur le panneau 1 du vantail à des emplacements appropriés à l'aide de boulons à tête lisse 37, d'écrous borgnes 38 et de rondelles en étoile 39. Le canon 40 de chaque verrou ou serrure centrale traverse le panneau 2 de l'autre côté de la porte et est protégé par un élément dit protège-canon 41.

Comme le montrent en particulier les figures 1 et 2,les gâches de serrure ou de verrou conventionnelles sont remplacées par un fer plat 42 fixé, selon les cas, soit sur l'huisserie, soit sur la tranche du vantail dormant dans le cas d'une porte à veux vantaux. La position des gaches 44, 45, 46 du fer 42 sera bien entendu adaptée aux emplacements des divers verrous et serrures de la porte.

Selon une variante de réalisation représentée sur les figures 12 à 15, le fer plat 47 présente une fente longitudinale s'étendant sensiblement sur toute sa longueur.

Un nombre approprié de gâches 48 à cylindre 49 peut être monté sur les fers 47. La position et l'adaptation de chaque gâche 48 à son pêne de verrou eu de serrure associé peuvent être ajustés à l'aide de fentes de réglage 51, 52 respectivement ménagées dans le fer 47 et la gâche 48. La fixation des gâches sur le fer est effectuée à l'aide de vis 53 associées à des écrous 54. Une telle variante permet de s'adapter aisément à tout type de serrure ou de verrou, en un nombre quelconque, que l'on souhaite monter sur la porte.

En référence de nouveau à la figure 2, la porte à deux vantaux représentée présente les modifications suivantes par rapport à une porte à un vantail. Tout d'abord, sur le vantail dormant, à gauche sur la figure, sont fixées deux targettes 56, 57 tenant lieu de points de condamnation haut et bas respectivement. Chaque targette 56,57 peut être bloquée en position de condamnation par une vis de blocage associée 58, 59. Une première gâche 60 de position réglable est fixée dans la partie supérieure de l'huisserie pour recevoir le pêne de la targette 56, tandis qu'une seconde gâche 61, également de position réglable, sera vissée dans le sol pour recevoir le pêne de la targette 57. Un fer plat 42, à gâches 44, 45,46 réglables est fixé sur la tranche du vantail formant, lesdites gâches étant agencées pour recevoir les pênes de la serrurerie 34, 35, 36 montée sur le vantail ouvrant, à droite sur la figure 2.

En outre, deux cornières profilées 62, 63, dites "anti-pince" sont respectivement montées sur les deux vantaux à l'aide de boulons à tête lisse, afin qu'il soit impossible de les démonter à partir de l'extérieur. Ces deux cornières 62,63 s'emboîtent lors de la fermeture des vantaux, pour ainsi rendre impossible l'introduction d'un outil lors d'une tentative d'effraction.

Bien entendu, tout type d'habillage décoratif pourra être prévu sur le ou les vantaux. En particulier, un habillage rigide collé ou fixé par clips sur la surface des panneaux 1 et 2 permettra avantageusement de masquer les diverses cavités et changements de niveau de surface.

Une variante de réalisation est décrite ci-dessous en référence aux figures 16 et 17, cette variante permettant le réglage de l'épaisseur de la porte pour l'adapter à l'huisserie existante ,en plus des réglages de hauteur et de largeur à l'aide des profilés 20,30 mentionnés plus haut.

En référence aux figures 16 et 17, et en particulier à la figure 16, le ou chaque profilé métallique de réglage 20 tel qu'envisagé plus haut est ici constitué de deux parties coulissantes 67 et 68 de section sensiblement en forme de L, qui définissent ensemble, une fois juxtaposées comme illus- trè, un profilé global réglable de section en forme de U. Les moyens de réglage de l'épaisseur comprennent, sur la membrure transversale de la pièce 67,une fente 69 perpendiculaire à l'arête de ladite pièce. Un boulon 70 traverse la fente 69 et un trou de diamètre approprié ménagé dans l'autre pièce 68, et s'engage dans un écrou 71, avec une rondelle dite "éventail"72 interposée, pour assurer la fixation des pièces 67,68 en une position relative quelconque donnant à l'ensemble des deux pièces la forme d'un profila en U d'épaisseur appropriée et adaptée à l'épaisseur souhaitée du vantail.Cette fixation est comp,lètée par une pluralité de vis auto-taraudeuses 74 agencées pour être guidées par des trous 73 ménagés le long de la membrure transversale de la pièce 67 et percer de façon appropriée la paroi adjacente de la partie 68.

Comme le montre la figure l6,les parties femelles 26' des paumelles sont soudées sur l'arête de la partie 67 du profil coulissant. Des renforts de paumelles 102 sont en outre prévus,comme plus haut,sur la face extérieure de la membrure transversale de la pièce 67, et sont agencés pour pénétrer lors de fermeture du vantail dans des trous associés ménagés dans la cornière de porte 88 fixée sur l'huisserie.

Sur les figures 16 et 17 est illustré le perfectionnement au profilé de réglage 20 de chaque vantail décrit plus haut. Bien entendu, une structure similaire à deux pièces de section en forme de L sera utilisée pour le ou les profilés de réglage 30 de la porte.

Comme mentionné plus haut, l'ajustement de la fixation des parties coulissantes verticales et horizontales 21 et 31 des profils coulissants verticaux et horizontaux constitués des parties 67 et 68, est assuré grâce à des fentes oblongues 22, et des vis femelle 75 comportant sur leur corps deux méplats reçoivant les parties filetées associées de vis mâle 76 à tête à six pans creux, les méplats étant destinés à éviter la rotation de la vis 75 lors du vissage dans celle-ci de la vis 76.

Selon une autre forme de réalisation, également illustrée sur la figure 16, les moyens de blocage de la rotation peuvent comprendre, sur une vis femelle 78, un ergot 78a agencé pour "mordre" dans le chanfrein associé 77 lors du serrage de la vis mâle correspondante 79.

Lors de la fixation des parties coulissantes 21 et 31 aux panneaux 1 et 2, des moyens d'entretoisement ou d'écartement réglables sont prévus sous la forme de deux bagues 80 et 81 agencées pour être vissées l'une dans l'autre pour en assurer la hauteur appropriée en fonction de l'épaisseur choisie pour le vantail, un contre-écrou 82 étant prévu pour alors éviter le déblocage accidentel des deux bagues. Il est clair que l'ensemble constitué par les éléments 80, 81 et 82 remplace les raidisseurs de hauteur fixe 55, afin d'assurer l'adaptation à l'épaisseur du vantail telle que déterminée par les profilés . Comme le montre en particulier la figure 17, l'ensemble des bagnes 80, 81 est traversé centralement par les vis mâle-femelle 76,75 et/ou 79,78.

En outre, afin de compléter la fixation décrite ci-dessus,des vis auto-taraudeuses 83 assurent la fixation de chaque partie coulissante 21 à son panneau associé 1 ou 2.

De plus, des cornières dites "anti-pinces"84 peuvent être prévues sur la périphérie du vantail et de l'huisserie. Le blocage des boulons 87 sera assuré à l'aide d'écrous 85 et de rondelles "éventail"86. Notons à cet égard qu'une ouverture appropriée 90 est ménagée dans l'aile du profilé 67 pour permettre l'introduction et la mise en place des différents boulons et/ou écrous et rondelles de montage, ainsi que l'introduction d'une clé appropriée pour le montage et le serrage. De par son emplacement cette ouverture 90 permet le passage de la clé appropriée au montage et au serrage des boulons 70, écrous 71 et rondelles "éventail" 72.

Comme précédemment indiqué, une cornière 88 est fixée sur l'angle de l'huisserie de la porte (non référencée) par l'intermédiaire de vis à bois 89, et présente,soudées en des emplacements appropriés, les parties mâle 29' des paumelles.

Dans la description qui précède est également envisagée la présence de fers 11 d'ossature intérieure du vantail/ Bien entendu,l'épaisseur de ces fers doit également être réglable et, à cet effet, ils seront également constitués,de façon similaire aux profilés coulissants, de deux pièces de section en forme de L dont les positions relatives sont réglables par un ensemble à fente, boulon,écrou et rondelle,et dont la fixation rigide ou condamnation mutuelle est complè- tée par des vis auto-taraudeuses, les fixations réglables et les fixations par vis auto-taraudeuses pouvant par exemple être alternées.

L'une des deux pièces constituant le fer d'ossature adjacente au panneau 2, pourra être fixée à celui-ci par boulonnage,soudage, etc...(100) , l'autre partie étant fixée au panneau 1, comme plus haut, par exemple par des vis auto-taraudeuses.

Notons enfin que le fer d'ossature adjacent au côté serrurerie du vantail pourra présenter des ouvertures appropriées,analogues aux ouvertures 90 sus-mentionnées, afin de permettre l'insertion et le serrage des divers écrous et rondelles destinés à la fixation d'autres cornières "anti-pince".

Bien entendu la présente invention n'est pas limitée à la forme de réalisation décrite ci-dessus, et inclut toute variante ou modification que pourra y apporter l'Homme de l'Art.

Enfin, l'invention treave une application avantageuse dans la réalisation rapide et efficace de portes palières blindées ou anti-effraction, cette application étant citée à titre d'exemple non limitatif.

## Revendications

1. Vantail de porte métallique blindée, du type dont les dimensions sont réglables pour s'adapter à une huisserie pré-existante de dimensions données, caractérisé en ce qu'il comprend, en combinaison :
- deux panneaux parallèles (I, 2) percés d'une pluralité de trous (3, 4, 7) et donnant respectivement sur l'intérieur et l'extérieur d'un local dont l'issue est à protéger ;
- au moins un profilé réglable (20,30 ; 67, 68) de section générale en forme de U, et dont les membrures latérales constituent des pla- ques de réglage (21) agencés pour être respectivement fixées sur les bords desdits panneaux (I, 2) ; et
- des moyens de réglage de position et de fixation des profilés (20, 30 ; 67, 68) sur les panneaux (1, 2), comprenant une pluralité de fentes (22) ménagées dans les plaques de réglage (21), une pluralité de trous associés (4, 7) ménagés dans les plaques de réglage, et des ensembles de fixation à boulons, écrous et rondelles de blocage (23, 24, 25) traversant les trous et les fentes, pour ainsi régler le degré de débordement de chaque profilé (20, 30, ; 67, 68) par rapport aux panneaux(I, 2), et donc la hauteur et/ou la largeur du vantail.

2. Vantail selon la revendication I, caractérisé en ce qu'il comprend un premier profilé vertical (20) de réglage de largeur et un second profilé horizontal (30) de réglage de hauteur, sur le premier profilé (20) étant fixés une pluralité de paumelles femelles (26) agencés pour coopérer avec des éléments de paumelle mâles (29) fixés sur la cornière d'huisserie (28) pour le montage pivotant du vantail.

3. Vantail melon la revendication 2 caractérisé en ce qu'il comprend en outre une pluralité de fers d'armature (II) de section en forme de U fixés entre les deux panneaux (I, 2)

4. Vantail selon la revendication 3, caractérisé en ce que chaque profilé (20, 30, II) de section en forme de U comprend :
- deux profilée en, forme de L (67, 68) en contact mutuel par l' une de leurs membrures, et
- des moyens de réglage des positions mutuelles et de fixation entre eux des profilés en L, comprenant une pluralité de fentes (69) et de trous ménagés respectivement dans les membrures en contact des profilés en L et des ensembles de fixation à boulons, écrous et rondelles de blocage (70, 71, 72) traversant les trous et les fentes, pour ainsi régler la largeur de chaque profilé en U et donc l'épaisseur du vantail.

5. Vantail selon l'une quelconque des revendications I à 3 caractérise en ce qu'il comprend en outre, dans la région de la fixation des plaques de réglage (21) entre les panneaux (1,2), des moyens raidisseurs (55) agencés pour maintenir entre lesdites plaques une distance constante lors du serrage des ensembles de fixation associés (23, 24, 25).

6. Vantail selon la revendication 4, caractérisé en ce qu'il comprend en outre, dans la région de la fixation des plaques de réglage (21) entre les panneaux (I, 2), des moyens raidisseurs ou d' entretoisement (80, 81, 82) de hauteur réglable agencés pour maintenir entre lesdites plaques une distance constante lors du serrage des en - sembles de fixation associés (75, 76 ; 78, 79).

7. Porte métallique blindée, caractérisée en ce qu'elle comprend un vantail unique selon l'une quelconque des revendications 1 à 6 .

8. Porte selon la revendication 7, dans laquelle sont montés sur le vantail une pluralité de moyens de verrouillage (34,-35, 36) à pênes caractérisés en ce qu'elle comprend, monté sur l'huisserie adjacente, un fer (47) à gaches réglables comprenant:
- une fente longitudinale s'étendant sur toute sa hauteur ;
- une pluralité de gâches (48) à cylindres (49) respectivement associéés auxdits pênes ; et,
- des moyens (50 à 54) de réglage de la position verticale et horizontale et de fixation des gaches (48) sur le fer (47) sur la périphérie de ladite fente.

9. Porte métallique blindée, caractérisée en ce qu'elle comprend deux vantaux selon l'une quelconque des revendications I à 6.
